# FASCICULE DE BREVET EUROPEEN

(11) **EP 0 770 734 B1**
(45) Date de publication et mention de la délivrance du brevet: **05.01.2000**
(21) Numéro de dépôt: 96810680.7
(22) Date de dépôt: 11.10.1996
(51) Int. Cl.: E02D 5/76, E02D 5/54

(54) **Procédé de mise en place de tirants d'ancrage**
Verfahren zum Einbringen von Zugpfählen
Method for installing ground anchors

(30) Priorité: 23.10.1995 CH 298895
(43) Date de publication de la demande: 02.05.1997
(73) Titulaire: Sibilla, Vincenzo, 1028 Preverenges (CH)
(72) Inventeur: Sibilla, Vincenzo, 1028 Preverenges (CH)
(74) Mandataire: Hranitzky, Wilhelm Max

(56) Documents cités:
- EP-A- 0 413 676
- DE-A- 3 926 787
- GB-A- 1 170 894

## Description

La présente invention concerne un procédé de mise en place de tirants d'ancrage destinés à assurer la stabilité d'un ouvrage par rapport à un terrain, comportant le forage d'un trou jusque dans une zone d'ancrage dans le terrain, l'introduction de câbles et/ou autres armatures de tirant dans le trou de forage, et l'injection par ledit trou de forage d'une suspension de ciment de façon à former un corps de scellement dans ladite zone d'ancrage.

Les procédés usuels de ce type nécessitent, pour la formation du corps de scellement, plusieurs injections de ciment, par exemple au moyen d'injections par manchettes, ces injections devant être espacées dans le temps et nécessitant ainsi généralement plusieurs jours pour la formation du corps de scellement. D'autre part, la force d'utilisation reste limitée, notamment dans des terrains argileux ou rocheux, du fait notamment des dimensions transversales restreintes du corps de scellement réalisable par les procédés connus, du mauvais contrôle de la formation de ce corps et de sa composition qui reste essentiellement constituée par le ciment injecté.

Le document EP-A-0413676 décrit un procédé du type susmentionné selon lequel on utilise un outil qui comporte une partie d'outil de forage et présente un canal axial prolongeant un canal d'injection, une valve étant disposée à l'entrée dudit canal axial de manière à permettre de fermer ladite entrée avant l'injection d'une suspension de ciment sous pression par le canal central et ledit canal axial.

L'invention vise à fournir un procédé de ce type, qui permet de raccourcir considérablement le temps nécessaire pour la mise en place des tirants et de réaliser un très bon ancrage, notamment dans les types de terrain dans lesquels les procédés usuels ne permettent pas d'obtenir des résultats satisfaisants. Elle vise notamment un procédé impliquant une conception particulièrement simple de l'outil.

A cet effet, le procédé selon l'invention est caractérisé en ce que l'on effectue le forage au moyen d'un tube muni, à son extrémité frontale, d'un outil de forage et d'injection, ce tube formant un canal d'injection de ciment et ledit outil comportant au moins deux buses latérales orientées dans des directions opposées, et comportant une partie d'outil de forage présentant un canal axial prolongeant ledit canal d'injection, une valve étant disposée entre l'entrée dudit canal axial et lesdites buses, de manière à permettre de fermer ladite entrée avant l'injection de la suspension de ciment sous pression, que l'on injecte ladite suspension de ciment dans le terrain environnant à travers lesdites buses, radialement audit tube, avec une pression supérieure à environ 15 MPa (150 bars), en faisant tourner ce tube autour de son axe et en le remontant, de façon continue ou discontinue, sur une longueur de scellement déterminée, que l'on arrête ensuite l'injection et que l'on remonte le tube entièrement, lesdits câbles et/ou autres armatures de tirant étant introduits dans le trou de forage, avant le durcissement du ciment, jusque dans le corps de scellement en formation.

Les pressions d'injection de la suspension de ciment se situent, de préférence, entre 15 et 50 MPa (150 et 500 bars) et, dans certains cas, entre 50 et 90 MPa (500 et 900 bars).

De préférence, l'on ré-introduit le tube dans le trou de forage après l'injection sous pression de la suspension de ciment pour la formation du corps de scellement, après avoir remplacé l'outil de forage et d'injection par une couronne annulaire frontale dont le diamètre intérieur est sensiblement égal au diamètre intérieur du tube, de sorte que les câbles ou autres armatures de tirant restent en place lorsque l'on remonte ce tube. On peut injecter une suspension de ciment à travers ladite couronne pendant la ré-introduction du tube au fond du trou de forage.

Le procédé selon l'invention permet de réaliser, en une seule opération d'injection, un corps de scellement sous forme d'un bulbe essentiellement cylindrique, quels que soient la structure et le genre de terrain. En effet, la pression très élevée de l'injection de suspension de ciment détruit, sur un certain rayon, la structure existante du terrain et forme un bulbe constitué par un mélange de ciment et de débris de terrain. Ce procédé fournit un résultat bien contrôlable par la pression de l'injection et par les caractéristiques, telles que vitesse et temps d'arrêt éventuels, du mouvement axial et circonférentiel de l'outil lors de la remontée du tube. Une seule opération d'injection étant nécessaire, la mise en place des tirants d'ancrage ne nécessite qu'une fraction du temps usuel et utilise généralement une quantité de ciment injecté bien moindre.

Les caractéristiques, buts et avantages du procédé selon l'invention ressortiront plus clairement de la description donnée ci-après à titre d'exemples, de deux manières de mise en oeuvre, illustrées dans les dessins annexés dans lesquels:
La Fig. 1 est une vue en coupe schématique d'un tirant d'ancrage placé dans un terrain;
la Fig. 2 est une vue, en coupe axiale, d'une extrémité d'un tube de forage munie d'un outil de forage et d'injection selon une première forme d'exécution; et
la Fig. 3 est une vue, en coupe axiale, de l'extrémité du tube de la Fig. 1 munie d'une couronne annulaire.

Selon la représentation schématique de la Fig. 1, un ouvrage à ancrer 1 s'appuie sur une partie de terrain 2 et est stabilisé par un tirant d'ancrage, désigné dans son ensemble par la référence 3.

Ce tirant d'ancrage comporte, de manière connue, par exemple des câbles de tirant 4 constitués par des torons dont une extrémité est fixée dans une tête de tirant 5 en appui sur l'ouvrage 1.

Les câbles de tirant 4 sont disposés dans un trou de forage 6 sur une certaine longueur libre et sont solidaires d'un corps de scellement 7 sous forme d'un bulbe formé autour de la partie inférieure du trou de forage par injection de ciment sous haute pression dans le terrain environnant. La Fig. 1 ne donne qu'une représentation schématique d'un exemple de tirant, la technique d'ancrage étant bien connue en elle-même.

Le présent procédé consiste à utiliser, par exemple, un tube 8 muni d'un outil de forage et d'injection 9 selon la Fig. 2 pour percer, dans un premier temps, le trou 6 sur une longueur correspondant à la longueur libre souhaitée et la longueur de scellement qui est essentiellement celle du bulbe 7 de la Fig. 1. Le forage est généralement accompagné, d'une manière connue, d'une injection d'eau et d'air par le canal central 10 du tube 8 et son prolongement 11 dans la partie de forage 12 de l'outil 9. Lorsque le forage est terminé, l'on injecte dans le terrain une suspension de ciment à une pression très élevée, par exemple de 450 bars, à travers deux buses latérales 13, 14 de faible diamètre, soit 1,5 à 2 mm, communiquant avec le canal central 10. Une valve 15 est agencée pour fermer le canal 11 lors de cette injection. Durant cette opération, le tube est entraîné en rotation autour de son axe et est retiré lentement, de sorte que les jets produits par les buses 13 et 14 dans des directions radiales opposées pénètrent dans le terrain en créant un bulbe essentiellement cylindrique, tel que représenté à la Fig. 1. Lorsque ce corps de scellement a été formé sur la longueur voulue, on remonte le tube entièrement et l'on remplace l'outil 9 par une couronne 16 qui présente un canal axial 17 ayant sensiblement le même diamètre que le canal 10. On introduit le tube muni de la couronne 16 de nouveau dans le trou de forage jusqu'au fond de la zone de scellement et l'on introduit par le canal 10 les câbles de tirant ou un autre type d'armature approprié. Lorsque l'on remonte le tube 8 à nouveau, les câbles de tirant ou l'armature restent en place en passant par le canal 17, et deviennent solidaires du bulbe 7 lors du durcissement de celui-ci.

Il est à noter que la ré-introduction du tube 8 n'est pas indispensable, les câbles ou armatures pouvant être introduits, dans certain cas, sans la présence du tube 8.

Ainsi que cela a été mentionné plus haut, le présent procédé permet dans tous les cas d'application de raccourcir, de façon importante, le temps nécessaire pour la mise en place des tirants d'ancrage, tout en fournissant un ancrage fiable et bien contrôlé dans tous les types de terrain, autorisant des forces d'utilisation élevées.

## Revendications

1. Procédé de mise en place de tirants d'ancrage (3) destinés à assurer la stabilité d'un ouvrage (1) par rapport à un terrain (2), comportant le forage d'un trou (6) jusque dans une zone d'ancrage dans le terrain, l'introduction de câbles et/ou autres armatures de tirant (4) dans le trou de forage, et l'injection par ledit trou de forage d'une suspension de ciment de façon à former un corps de scellement (7) dans ladite zone d'ancrage, caractérisé en ce que l'on effectue le forage au moyen d'un tube (8) muni, à son extrémité frontale, d'un outil de forage et d'injection (9; 18, 21), ce tube formant un canal d'injection de ciment (10, 19) et ledit outil comportant au moins deux buses latérales (13, 14; 23, 24) orientées dans des directions opposées et comportant une partie d'outil de forage (12) présentant un canal axial (11) prolongeant ledit canal d'injection (10), une valve (15) étant disposée entre l'entrée dudit canal axial (11) et lesdites buses (13, 14), de manière à permettre de fermer ladite entrée avant l'injection de la suspension de ciment sous pression, que l'on injecte ladite suspension de ciment dans le terrain environnant à travers lesdites buses, radialement audit tube, avec une pression supérieure à environ 15 MPa (150 bars), en faisant tourner ce tube autour de son axe et en le remontant, de façon continue ou discontinue, sur une longueur de scellement déterminée, que l'on arrête ensuite l'injection et que l'on remonte le tube entièrement, lesdits câbles et/ou autres armatures de tirant (4) étant introduits dans le trou de forage (6), avant le durcissement du ciment, jusque dans le corps de scellement (7) en formation.

2. Procédé selon la revendication 1, caractérisé en ce que la pression d'injection se situe entre 15 et 50 MPa (150 et 500 bars).

3. Procédé selon la revendication 1, caractérisé en ce que la pression d'injection se situe entre 50 et 90 MPa (500 et 900 bars).

4. Procédé selon la revendication 1, caractérisé en ce que l'on ré-introduit ledit tube (8) dans le trou de forage et dans le corps de scellement avant le durcissement du ciment, après avoir remplacé l'outil de forage et d'injection (9) par une couronne annulaire frontale (16) présentant un canal axial (17), dont le diamètre intérieur est sensiblement égal au diamètre intérieur du tube (8), que l'on introduit lesdits câbles et/ou autres armatures de tirant par ledit tube et que l'on remonte ce tube.

5. Procédé selon la revendication 4, caractérisé en ce que l'on injecte une suspension de ciment à travers ladite couronne (16) pendant la ré-introduction du tube (8) au fond du trou de forage.

## Patentansprüche

1. Verfahren zur Anbringung von Zugpfählen (3) zur Sicherung der Stabilität eines Bauwerks (1) gegenüber einem Untergrund (2), wonach ein Loch (6) bis in die Verankerungszone im Boden gebohrt wird, Kabel und/oder andere Verstärkungselemente (4) in das Bohrloch eingeführt werden und durch das genannte Bohrloch eine Zementsuspension injiziert wird, um einen Ankerkörper (7) in der genannten Verankerungszone zu bilden, dadurch gekennzeichnet, dass die Bohrung mit Hilfe eines Rohres (8) durchgeführt wird, welches an seinem stirnseitigen Ende mit einem Bohr- und Injektionswerkzeug (9; 18, 21) versehen ist, wobei dieses Rohr einen Zementinjektionskanal (10, 19) bildet und das genannte Werkzeug mindestens zwei seitliche Düsen (13, 14; 23, 24), die in entgegengesetzte Richtungen gerichtet sind, und einen Bohrwerkzeugteil (12) aufweist, der einen den genannten Injektionskanal (10) verlängernden axialen Kanal (11) besitzt, wobei ein Ventil (15) zwischen dem Eingang des genannten axialen Kanals (11) und den genannten Düsen (13, 14) angeordnet ist, so dass der genannte Eingang vor der Injektion der unter Druck stehenden Zementsuspension geschlossen werden kann, dass die Injektion der genannten Zementsuspension durch die genannten Düsen in den benachbarten Boden radial in Bezug auf das Rohr mit einem Druck, der grösser ist als etwa 15 MPa (150 bar) erfolgt, wobei dieses Rohr um seine Achse gedreht wird und kontinuierlich oder diskontinuierlich über eine gegebene Verankerungslänge zurückgezogen wird, dass danach die Injektion beendet wird und das Rohr zur Gänze zurückgezogen wird, wobei die genannten Kabel oder anderen Verstärkungselemente (4) in das Bohrloch (6) vor dem Erhärten des Zements bis in den sich bildenden Ankerkörper eingeführt werden.

2. Verfahren nach Patentanspruch 1, dadurch gekennzeichnet, dass der Injektionsdruck zwischen 15 und 50 MPa (150 und 500 bar) liegt.

3. Verfahren nach Patentanspruch 1, dadruch gekennzeichnet, dass der Injektionsdruck zwischen 50 und 90 MPa (500 und 900 bar) liegt.

4. Verfahren nach Patentanspruch 1, dadurch gekennzeichnet, dass das genannte Rohr (8) erneut in das Bohrloch und in den Ankerkörper vor dem Erhärten des Zements eingeführt wird, nachdem das Bohr- und Injektionswerkzeug (9) durch eine stirnseitige ringförmige Krone (16) ersetzt wurde, die einen axialen Kanal (17) aufweist, dessen innerer Durchmesser im wesentlichen gleich dem inneren Durchmesser des Rohres (8) ist, dass die genannten Kabel und/oder anderen Verstärkungselemente durch das genannte Rohr eingeführt werden und dieses Rohr zurückgezogen wird.

5. Verfahren nach Patentanspruch 4, dadurch gekennzeichnet, dass eine Zementsuspension durch die genannte Krone (16) während des Wiedereinführens des Rohres (8) bis zum Grund des Bohrloches injiziert wird.

## Claims

1. Method of fixing tie rods (3) for ensuring the stability of a construction (1) in relation to ground (2), comprising boring a bore (6) through to an anchor zone in the ground, inserting cables and/or other tie rod trusses in the bore, and injecting through said bore a cement suspension so as to form an embedding body (7) in the anchor zone, characterized in that the boring is effected by means of a tube (8) having, at it's frontal extremity, a boring and injecting tool (9; 18,21), this tube forming a cement injection channel (10, 19) and said tool comprising at least two lateral nozzles (13, 14; 23, 24) oriented in opposed directions and comprising a boring tool portion (12) having an axial channel (11) prolonging said injection channel (10), a valve (15) being arranged between the inlet of said axial channel (11) and said nozzles (13, 14), so as to enable closing of said inlet before injection of cement suspension under pressure, that said cement suspension is injected in the surrounding ground through said nozzles, radially around the tube, with a pressure higher than around 15 MPa (150 bars) by turning the tube around its axis and by raising it, in a continuous or discontinuous manner, over a defined embedding length, that subsequently the injecting is stopped and that the tube is entirely raised, said cables and/or tie rod trusses (4) being inserted in the bore (6), before the cement sets, through to the embedding body being formed.

2. Method according to claim 1, characterized in that the injection pressure is situated between 15 and 50 MPa (150 and 500 bars).

3. Method according to claim 1, characterized in that the injection pressure is situation between 50 and 90 MPa (500 and 900 bars).

4. Method according to claim 1, characterized in that said tube (8) is reinserted in the bore and in the embedding body before the cement sets, after having replaced the boring and injecting tool (9) by an annular frontal collar (16) having an axial channel (17), whose inner diameter is substantially equal to the inner diameter of the tube (8), that said cables and/or other tie rod trusses are inserted by said tube and that this tube is raised.

5. Method according to claim 4, characterized in that the cement suspension is injected through said collar (16) during the reinsertion of the tube (8) to the end of the bore.
